# EUROPÄISCHE PATENTSCHRIFT

(11) **EP 1 712 443 B1**
(45) Veröffentlichungstag und Bekanntmachung des Hinweises auf die Patenterteilung: **10.06.2009**
(21) Anmeldenummer: 06007366.5
(22) Anmeldetag: 07.04.2006
(51) Int. Cl.: B61D 3/10, B61G 5/02, B62D 47/02

(54) **Mehrgliedriges Gelenkfahrzeug, insbesondere Schienenfahrzeug.**
Multiple-unit articulated vehicle, especially railway vehicle.
Véhicule articulé à unités multiples, notamment véhicule ferroviaire.

(30) Priorität: 11.04.2005 DE 102005016713
(43) Veröffentlichungstag der Anmeldung: 18.10.2006
(73) Patentinhaber: Bombardier Transportation GmbH, 10785 Berlin (DE)
(72) Erfinder: Müller, Bernd, 02625 Bautzen (DE); Hentschel, Harald, 01920 Haselbachtal (DE); Blüthgen, Jörg, 02681 Crostau (DE)
(74) Vertreter: Cohausz & Florack

(56) Entgegenhaltungen:
- WO-A-20/05037621
- DE-A1- 19 914 564
- DE-C- 490 825

## Beschreibung

Die vorliegende Erfindung betrifft ein Fahrzeug, insbesondere ein Schienenfahrzeug, mit einem ersten Wagenkasten und einem benachbarten zweiten Wagenkasten, die über eine erste Gelenkeinrichtung und eine zweite Gelenkeinrichtung verbunden sind. Dabei sind die erste Gelenkeinrichtung und die zweite Gelenkeinrichtung entlang einer ersten Hochachse des ersten Wagenkastens versetzt angeordnet. Der erste Wagenkasten und der zweite Wagenkasten sind über die erste Gelenkeinrichtung um eine zur ersten Hochachse parallele erste Schwenkachse schwenkbar verbunden und über die zweite Gelenkeinrichtung um eine zur ersten Hochachse parallele zweite Schwenkachse schwenkbar verbunden.

Insbesondere aus dem Schienenfahrzeugbereich sind derartige mehrgliedrige Fahrzeuge bekannt, bei denen aneinandergrenzende Wagenkästen über eine Knickgelenkanordnung verbunden sind. Häufig umfasst die Knickgelenkanordnung ein oberes und ein unteres Schwenklager, deren Schwenkachsen miteinander fluchten, sodass die Wagenkästen in einer Horizontalebene zueinander verschwenkt werden können, die Wagenkästen aber um die Fahrzeuglängsachse torsionssteif miteinander verbunden sind.

Im Betrieb solcher Schienenfahrzeuge, beispielsweise bei Einfahrt des Fahrzeugs in eine Überhöhungsrampe eines Gleisbogens, treten Wankbewegungen zwischen den beiden Wagenkästen auf, also Schwenkbewegungen um eine in Längsrichtung des Fahrzeug gerichtete Wankachse. Hierbei besteht das Problem, dass die Wankbewegungen zwischen den beiden Wagenkästen wegen der längstorsionssteifen Verbindung der Wagenkästen zu relativ starken Torsionsbeanspruchungen der Wagenkästen führen. Um diese relativ hohen Torsionsbeanspruchungen aufnehmen zu können, ist eine vergleichsweise aufwändige Wagenkastenstruktur erforderlich.

Aus der EP 0 764 103 B1 sowie der DE 38 15 540 A1 sind weiterhin jeweils Knickgelenkverbindungen bekannt, bei denen aneinandergrenzende Wagenkästen über eine einzige Drehkranzanordnung im Bodenbereich der Wagenkästen verbunden sind. Zwar werden hierbei die bei Wankbewegungen zwischen den beiden Wagenkästen entstehenden Torsionsbelastungen nicht in die gesamte Wagenkastenstruktur, sondern hauptsächlich in die Bodenstruktur des jeweiligen Wagenkastens eingeleitet. Es jedoch auch hier das Problem, dass zum einen dann der Bodenbereich der Wagenkästen entsprechend aufwändige Struktur aufweisen muss. Zum anderen muss der Drehkranz entsprechend aufwändig gestaltet sein, um die Torsionsbelastungen übertragen zu können.

Aus der WO 2005/037621 A1 ist weiterhin eine Gelenkanordnung mit einem einfachen Gelenkarm bekannt, der Wankbewegungen zwischen den beiden Wagenkästen zulässt. Problematisch ist hierbei, dass der Gelenkarm keine definierte Abstützung von Nickbewegungen zur Verfügung stellt, sondern eine Nickbewegung bei gleichzeitigem erzwungenem Wanken zwischen den Wagenkästen zulässt.

Aus der DE 490 825 C ist eine Gelenkanordnung mit einem Schlitten bekannt, der auf einer bogenförmigen mit dem einen Wagenkasten verbundenen Führungsbahn geführt ist. An dem Schlitten ist gelenkig eine mit dem anderen Wagenkasten verbundene Stange oder dergleichen angebunden, welche über eine hydraulische Dämpfung Nickbewegungen zwischen den Wagenkästen zulässt. Bei dieser Gestaltung besteht das Problem, dass die verwendete Linearführung des Schlittens vergleichsweise aufwändig, verschmutzungsempfindlich und damit störungsanfällig ist.

Der vorliegenden Erfindung liegt daher die Aufgabe zu Grunde, ein Fahrzeug der eingangs genannten Art zur Verfügung zu stellen, welches die oben genannten Nachteile nicht oder zumindest in geringerem Maße aufweist und insbesondere eine vereinfachte Wagenkastenstruktur bei einfacher Gestaltung der Gelenkanordnung zwischen den Wagenkästen ermöglicht.

Die vorliegende Erfindung löst diese Aufgabe ausgehend von einer Anordnung gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man ein Fahrzeug mit deutlich vereinfachter Wagenkastenstruktur erzielen kann, wenn wenigstes die erste Gelenkeinrichtung nach Art eines Trapezgelenks mit einer um die erste Schwenkachse drehbar an dem ersten Wagenkasten angelenkten Basis ausgebildet ist, das Wankbewegungen zwischen dem ersten Wagenkasten und dem zweiten Wagenkasten um eine zur ersten Längsachse des ersten Wagenkastens parallele Wankachse zulässt. Durch die so zugelassenen Wankbewegungen zwischen den Wagenkästen im Bereich der ersten Gelenkeinrichtung verringert sich die Torsionsbelastung der Wagenkästen in einfacher Weise, ohne dass eine oder beide Gelenkeinrichtungen besonders aufwändig gestaltet werden müssten. Insbesondere kann die erste Gelenkeinrichtung so ausgebildet sein, dass sie trotzdem Längskräfte in Richtung der ersten Längsachse überträgt und damit Nickmomente um die Fahrzeugquerachse abstützt. Mithin ist dann also durch die erste Gelenkeinrichtung eine parallel zur ersten Längsachse torsionsweiche aber in Richtung der ersten Längsachse längssteife Verbindung realisiert.

Die Wankachse der Wankbewegung zwischen den Wagenkästen kann grundsätzlich an beliebiger Stelle verlaufen. Es versteht sich hierbei, dass neben der ersten Gelenkeinrichtung auch die zweite Gelenkeinrichtung so ausgebildet sein kann, dass sie Wankbewegungen zwischen dem ersten Wagenkasten und dem zweiten Wagenkasten um eine zur ersten Längsachse des ersten Wagenkastens parallele Wankachse zulässt. Die Wankachse der Wankbewegung kann dann an beliebiger Stelle zwischen den beiden Gelenkeinrichtungen angeordnet sein.

Bevorzugt ist vorgesehen, dass die Wankachse im Wesentlichen durch die zweite Gelenkeinrichtung verläuft. Die zweite Gelenkeinrichtung muss dann bei Auftreten der Wankbewegungen nur vergleichsweise geringe dadurch bedingte Auslenkungen zur Verfügung stellen. Dies kann besonders einfach durch eine entsprechend elastische Einrichtung der zweiten Gelenkeinrichtung, beispielsweise ein oder mehrere Elastomerelemente wie Elastomerbuchsen oder dergleichen, erfolgen. Ebenso kann im Bereich der zweiten Gelenkeinrichtung auf andere Weise, beispielsweise mittels eines rotatorischen Lagers, ein entsprechender rotatorischer Freiheitsgrad um eine solche Wankachse realisiert sein

Die erste Schwenkachse und die zweite Schwenkachse können grundsätzlich in beliebiger geeigneter Weise zueinander ausgerichtet sein. Bevorzugt ist vorgesehen, dass in Neutralstellung, also bei einem Wankwinkel gleich Null, zwischen dem ersten Wagenkasten und dem zweiten Wagenkasten die erste Schwenkachse und die zweite Schwenkachse zueinander im Wesentlichen parallel sind. Weiter vorzugsweise sind die erste Schwenkachse und die zweite Schwenkachse zueinander im Wesentlichen kollinear, da sich hierdurch eine besonders einfache Gestaltung der Gelenkeinrichtungen und eine besonders einfache Kinematik der Knickbewegung ergibt.

Es sei an dieser Stelle angemerkt, dass sich die nachfolgenden Angaben zur Gestaltung des Trapezgelenks auf die Gestalt in Neutralstellung, also bei einem Wankwinkel gleich Null zwischen dem ersten Wagenkasten und dem zweiten Wagenkasten beziehen, sofern nicht explizit anderes angegeben ist.

Bevorzugt ist wenigstes die erste Gelenkeinrichtungen derart ausgebildet, dass sie Nickbewegungen zwischen dem ersten Wagenkasten und dem zweiten Wagenkasten in einer die ersten Längsachse und die erste Hochachse enthaltenden Ebene im Wesentlichen unterbindet. Hierdurch ergibt sich ein insgesamt vereinfachter Aufbau der Verbindung zwischen den Wagenkästen, da für die Nickabstützung keine zusätzlichen Elemente erforderlich sind.

Erfindungsgemäß ist die erste Gelenkeinrichtung nach Art eines Trapezgelenks ausgebildet. Ein solches Trapezgelenk ermöglicht bei einfachem Aufbau neben einer guten Wankmobilität quer zur Fahrzeuglängsachse eine Übertragung von Kräften in Richtung der Fahrzeuglängsachse, da es mit zwei in Neutralstellung nicht parallelen Schenkeln ausgestattet ist. Es integriert somit dann auch zumindest einen Teil der Nickabstützung zwischen den Wagenkästen. Zudem benötigt ein solches Trapezgelenk vergleichsweise wenig Bauraum, sodass hiermit eine besonders kompakte Gestaltung erzielt werden kann.

Vorzugsweise ist das Trapezgelenk als gleichschenkliges Trapezgelenk ausgebildet, sodass in beiden Wankrichtungen gleiche kinematische Verhältnisse herrschen. Es versteht sich jedoch, dass insbesondere in Abhängigkeit von der übrigen Gestaltung des Fahrzeugs auch vorgesehen sein kann, dass zur Erzielung einer bestimmten Wankkinematik auch ein nicht gleichschenkliges Trapezgelenk zum Einsatz kommt.

Das Trapezgelenk kann grundsätzlich beliebig in einer beliebig zur ersten Hochachse geneigten und zur Fahrzeugquerachse parallelen Ebene wirken. Dabei muss es nicht notwendigerweise im Wesentlichen eben gestaltet sein. Bevorzugt erstreckt sich das Trapezgelenk jedoch im Wesentlichen in einer senkrecht zur ersten Hochachse verlaufenden Gelenkebene, da hiermit eine besonders gute Nickabstützung zwischen den Wagenkästen bei einfacher Gestaltung der Anlenkung der Trapezschenkel möglich ist.

Bei bevorzugten Varianten des erfindungsgemäßen Fahrzeugs ist vorgesehen, dass das Trapezgelenk einen Ausgleichshebel, eine erste Pendelstütze und eine zweite Pendelstütze umfasst, wobei die erste Pendelstütze und die zweite Pendelstütze die Trapezschenkel bilden und insbesondere dieselbe Länge aufweisen. Der Ausgleichshebel weist ein erstes Ende und ein zweites Ende auf und ist in seinem Mittenbereich um die erste Schwenkachse schwenkbar am ersten Wagenkasten angelenkt. Hierdurch ist in einfacher Weise die Schwenkbeweglichkeit um die erste Schwenkachse zwischen den Wagenkästen sichergestellt. Die erste Pendelstütze ist in einem ersten Anlenkpunkt am ersten Ende des Ausgleichshebels um eine zur ersten Schwenkachse parallele Achse schwenkbar angelenkt sowie in einem zweiten Anlenkpunkt am zweiten Wagenkasten um eine zur ersten Schwenkachse parallele Achse schwenkbar angelenkt. Gleichermaßen ist die zweite Pendelstütze in einem dritten Anlenkpunkt am zweiten Ende des Ausgleichshebels um eine zur ersten Schwenkachse parallele Achse schwenkbar angelenkt sowie in einem vierten Anlenkpunkt am zweiten Wagenkasten um eine zur ersten Schwenkachse parallele Achse schwenkbar angelenkt. Hierdurch ist in einfacher Weise die Wankbeweglichkeit zwischen den Wagenkästen sichergestellt.

Bevorzugt ist der Abstand zwischen dem ersten Anlenkpunkt und dem dritten Anlenkpunkt kleiner als der Abstand zwischen dem zweiten Anlenkpunkt und dem vierten Anlenkpunkt. Hierdurch ergibt sich eine V-förmige Anordnung der Pendelstützen des Trapezgelenks, bei der die lange Basis des Trapezes am zweiten Wagenkasten angeordnet ist. Diese Anordnung hat den Vorteil, dass sich bei Wankauslenkungen zwischen den Wagenkästen Rückstellkräfte ergeben, welche die Rückstellung in die Neutralstellung zumindest unterstützen. Es versteht sich jedoch, dass bei anderen Varianten des erfindungsgemäßen Fahrzeugs auch vorgesehen sein kann, dass die lange Basis des Trapezes am Ausgleichshebel und damit auf Seiten des ersten Wagenkastens angeordnet ist.

Je nach der Gestaltung der Abstützung bzw. Aufhängung der Wagenkästen auf den zugeordneten Fahrwerken kann die erste Gelenkeinrichtung oberhalb oder unterhalb der zweiten Gelenkeinrichtung angeordnet sein. Bevorzugt ist die erste Gelenkeinrichtung in Richtung der ersten Hochachse oberhalb der zweiten Gelenkeinrichtung angeordnet, da sich hierbei dann eine besonders einfache Wankkinematik ergibt. Besonders einfach lässt sich die erste Gelenkeinrichtung dabei vorzugsweise im Dachbereich des ersten Wagenkastens anordnen.

Bei bevorzugten Varianten des erfindungsgemäßen Fahrzeugs ist eine Begrenzung und Dämpfung der Wankbewegungen vorgesehen. Diese kann beispielsweise durch zwischen den Komponenten der ersten Gelenkeinrichtung wirkende Dämpfungseinrichtungen und Anschlagelemente oder dergleichen realisiert sein.

Bevorzugt ist zur Begrenzung der Wankbewegungen zwischen dem ersten Wagenkasten und dem zweiten Wagenkasten ein in Richtung der Wankbewegung wirkender Querdämpfer mit dem ersten Wagenkasten und dem zweiten Wagenkasten verbunden. Die erste Gelenkeinrichtung muss dann die bei der Begrenzung und Dämpfung der Wankbewegungen auftretenden Lasten nicht aufnehmen. Der Querdämpfer kann an beliebiger geeigneter Stelle angeordnet sein. Bevorzugt ist der Querdämpfer im Bereich der ersten Gelenkeinrichtung vorgesehen.

Die vorliegende Erfindung kann im Zusammenhang mit beliebig gestalteten mehrgliedrigen Fahrzeugen zum Einsatz kommen. Bevorzugt lässt sie sich bei Fahrzeugen mit radlosen Fahrzeugeinheiten einsetzen. Bei bevorzugten Varianten des erfindungsgemäßen Fahrzeugs ist daher eine den ersten Wagenkasten umfassende erste Fahrzeugeinheit und eine den zweiten Wagenkasten umfassende zweite Fahrzeugeinheit vorgesehen ist, wobei eine der beiden Fahrzeugeinheiten als radlose Fahrzeugeinheit ausgebildet ist.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine schematische Draufsicht auf einen Teil einer bevorzugten Ausführungsform des erfindungsgemäßen Fahrzeugs in Neutralstellung;
- Figur 2: eine schematische Draufsicht auf den Fahrzeugteil aus Figur 1 in Knick- und Wankstellung;
- Figur 3: eine schematische Seitenansicht des Fahrzeugteils aus Figur 1 in Neutralstellung.

Die Figur 1 zeigt eine schematische Draufsicht von oben auf einen Teil einer bevorzugten Ausführungsform des erfindungsgemäßen mehrgliedrigen Fahrzeugs 1, während Figur 3 eine schematische, nicht maßstäbliche Seitenansicht dieses Fahrzeugteils zeigt. Das Fahrzeug 1 umfasst eine erste Fahrzeugeinheit 1.1 und eine benachbarte zweite Fahrzeugeinheit 1.2.

Die erste Fahrzeugeinheit 1.1 umfasst einen ersten Wagenkasten 1.3, während die zweite Fahrzeugeinheit 1.2 einen zweiten Wagenkasten 1.4 aufweist. Der erste Wagenkasten 1.3 weist eine erste Hochachse 1.5, eine erste Längsachse 1.6 und eine erste Querachse 1.7 auf, die jeweils zueinander senkrecht stehen.

Der erste Wagenkasten 1.3 und der zweite Wagenkasten 1.4 sind über eine erste Gelenkeinrichtung 2 um eine zur ersten Hochachse 1.5 parallele erste Schwenkachse 2.1 schwenkbar mit einander verbunden. Weiterhin sind der erste Wagenkasten 1.3 und der zweite Wagenkasten 1.4 über eine zweite Gelenkeinrichtung 3 um eine zur ersten Hochachse 1.5 parallele zweite Schwenkachse 3.1 schwenkbar mit einander verbunden.

Die erste Schwenkachse 2.1 und die zweite Schwenkachse 3.1 fluchten miteinander, sodass die Wagenkästen 1.3 und 1.4 über die erste Gelenkeinrichtung 2 und die zweite Gelenkeinrichtung 3 nach Art eines Knickgelenks miteinander verbunden sind.

Die im Dachbereich der Wagenkästen 1.3 und 1.4 angeordnete erste Gelenkeinrichtung 2 ist als gleichschenkliges Trapezgelenk ausgebildet, das sich im Wesentlichen in einer zur ersten Hochachse 1.5 senkrechten Ebene erstreckt.

Hierzu weist die erste Gelenkeinrichtung 2 einen Ausgleichshebel 2.2 auf, der in seiner Mitte um die erste Schwenkachse 2.1 drehbar an einem Träger 1.8 des ersten Wagenkastens 1.3 befestigt ist. An einem ersten Ende des Ausgleichshebels 2.2 ist eine erste Pendelstütze 2.3 in einem ersten Anlenkpunkt um eine zur ersten Schwenkachse 2.1 parallele Achse schwenkbar angelenkt. Die erste Pendelstütze 2.3 ist an ihrem anderen Ende in einem zweiten Anlenkpunkt um eine zur ersten Schwenkachse 2.1 parallele Achse schwenkbar am zweiten Wagenkasten 1.4 angelenkt. An dem zweiten Ende des Ausgleichshebels 2.2 ist eine zweite Pendelstütze 2.4 in einem dritten Anlenkpunkt um eine zur ersten Schwenkachse 2.1 parallele Achse schwenkbar angelenkt. Die zweite Pendelstütze 2.4 ist an ihrem anderen Ende in einem vierten Anlenkpunkt ebenfalls um eine zur ersten Schwenkachse 2.1 parallele Achse schwenkbar am zweiten Wagenkasten 1.4 angelenkt.

Die erste Pendelstütze 2.3 und die zweite Pendelstütze 2.4 bilden die Schenkel des Trapezgelenks 2. Die Anlenkpunkte an der ersten Pendelstütze 2.3 und der zweiten Pendelstütze 2.4 weisen jeweils einen identischen Abstand auf, sodass ein gleichschenkliges Trapezgelenk 2 gebildet ist. In der in Figur 1 dargestellten Neutralstellung sind die erste Pendelstütze 2.3 und die zweite Pendelstütze 2.4 nicht parallel, sodass das Trapezgelenk 2 in der Richtung der ersten Längsachse 1.6 Kräfte übertragen kann und somit eine Abstützung gegen Nickbewegungen zwischen den Wagenkästen 1.3 und 1.4 in einer die erste Hochachse 1.5 und die erste Längsachse 1.6 enthaltenden Ebene bildet, mithin also eine Abstützung gegen Nickbewegungen um eine zur ersten Querachse 1.7 parallele Nickachse bildet.

Wie insbesondere Figur 2 zu entnehmen ist, ermöglichen die erste Gelenkeinrichtung 2 und die zweite Gelenkeinrichtung 3 Knickbewegungen um einen Winkel a zwischen den Wagenkästen 1.3 und 1.4 um eine zur ersten Hochachse 1.5 parallele Knickachse und Wankbewegungen zwischen den Wagenkästen 1.3 und 1.4 um eine zu der ersten Längsachse 1.6 parallele Wankachse. Dabei ergibt sich dann in Querrichtung ein Versatz d zwischen dem Anlenkpunkt 2.5 des Ausgleichshebels 2.2 an dem Träger 1.8 und dem Gelenkpunkt 3.2 der zweiten Gelenkeinrichtung 3.

Die Wankachse verläuft im Bereich der zweiten Gelenkeinrichtung 3, die so ausgebildet ist, dass sie im Wesentlichen als einfaches Scharniergelenk um die zweite Schwenkachse 3.1 wirkt. Um die Wankbewegungen zwischen den Wagenkästen 1.3 und 1.4 zu ermöglichen weist sie jedoch eine entsprechende Elastizität auf, welche es der zweiten Schwenkachse 3.1 ermöglicht, der Wankbewegung zu folgen. Dies kann beispielsweise durch eine entsprechende elastische Lagerbuchse oder Drehachse oder dergleichen realisiert sein.

Die längere Basis des Trapezgelenks 2 ist durch die Anlenkpunkte der ersten Pendelstütze 2.3 und der zweiten Pendelstütze 2.4 am zweiten Wagenkasten 1.4 gebildet, während die kürzere Basis des Trapezgelenks 2 durch die Anlenkpunkte der ersten Pendelstütze 2.3 und der zweiten Pendelstütze 2.4 am Ausgleichshebel 2.2 gebildet ist. Hierdurch ergibt sich eine V-förmige Anordnung der Pendelstützen 2.3 und 2.4 des Trapezgelenks 2, die den Vorteil hat, dass sich bei Wankauslenkungen zwischen den Wagenkästen 1.3 und 1.4 Rückstellkräfte ergeben, welche die Rückstellung in die Neutralstellung zumindest unterstützen.Es versteht sich jedoch, dass bei anderen Varianten der Erfindung auch vorgesehen sein kann, dass die längere Basis des Trapezgelenks durch die Anlenkpunkte der Pendelstützen am Ausgleichshebel und die kürzere Basis durch die Anlenkpunkte der Pendelstützen am zweiten Wagenkasten gebildet ist.

Zur Begrenzung und Dämpfung der Wankbewegungen zwischen den Wagenkästen 1.3 und 1.4 ist ein in Richtung der Wankbewegung wirkender Querdämpfer 4 mit zwei Endanschlägen vorgesehen. Der Querdämpfer 4 ist im Bereich der ersten Gelenkeinrichtung 2 angeordnet und über entsprechende Konsolen schwenkbar mit dem ersten Wagenkasten 1.3 und dem zweiten Wagenkasten 1.4 verbunden.

Die erste Fahrzeugeinheit 1.1 weist ein Fahrwerk 1.9 auf, über das der erste Wagenkasten 1.3 auf einem Gleis 5 abgestützt ist. Die zweite Fahrzeugeinheit 1.2 ist als radlose Einheit ausgebildet. Der zweite Wagenkasten 1.4 bildet dabei eine so genannte Sänfte, die an ihrem - nicht dargestellten - anderen Ende über eine zur Mitte des zweite Wagenkastens 1.4 spiegelsymmetrische Gelenkanordnung an einer weiteren Fahrzeugeinheit mit Fahrwerk aufgehängt ist.

Die vorliegende Erfindung wurde vorstehend anhand eines Beispiels mit radlosen Fahrzeugeinheiten beschrieben, die an Fahrzeugeinheiten mit Fahrwerk angelenkt sind. Es versteht sich jedoch, dass sie auch für die Kopplung von Fahrzeugeinheiten verwendet werden kann, die jeweils Fahrwerke aufweisen. Insbesondere kann sie für die Kopplung von Fahrzeugeinheiten verwendet werden, bei denen wenigstens eine Fahrzeugeinheit nur am der Koppelstelle abgewandten Ende ein Fahrwerk aufweist.

## Patentansprüche

1. Fahrzeug, insbesondere Schienenfahrzeug, mit einem ersten Wagenkasten (1.3) und einem benachbarten zweiten Wagenkasten (1.4), die über eine erste Gelenkeinrichtung (2) und eine zweite Gelenkeinrichtung (3) verbunden sind, wobei
- die erste Gelenkeinrichtung (2) und die zweite Gelenkeinrichtung (3) entlang einer ersten Hochachse (1.5) des ersten Wagenkastens (1.3) versetzt angeordnet sind,
- der erste Wagenkasten (1.3) und der zweite Wagenkasten (1.4) über die erste Gelenkeinrichtung (2) um eine zur ersten Hochachse (1.5) parallele erste Schwenkachse schwenkbar (2.1) verbunden sind und
- der erste Wagenkasten (1.3) und der zweite Wagenkasten (1.4) über die zweite Gelenkeinrichtung (3) um eine zur ersten Hochachse (1.5) parallele zweite Schwenkachse (3.1) schwenkbar verbunden sind,
**dadurch gekennzeichnet, dass**
- wenigstes die erste Gelenkeinrichtung (2) nach Art eines Trapezgelenks ausgebildet ist, das eine Basis (2.2) aufweist, die in ihren Mittenbereich um die erste Schwenkachse (2.1) drehbar an dem ersten Wagenkasten (1.3) angelenkt ist, wobei des Trapezgelenk Wankbewegungen zwischen dem ersten Wagenkasten (1.3) und dem zweiten Wagenkasten (1.4) um eine zur ersten Längsachse (1.6) des ersten Wagenkastens (1.3) parallele Wankachse zulässt.

2. Fahrzeug nach Anspruch 1, **dadurch gekennzeichnet, dass** die Wankachse im Wesentlichen durch die zweite Gelenkeinrichtung (3) verläuft.

3. Fahrzeug nach Anspruch 1 oder 2, **dadurch gekennzeichnet, dass** die erste Schwenkachse (2.1) und die zweite Schwenkachse (3.1) bei einem Wankwinkel gleich Null zwischen dem ersten Wagenkasten (1.3) und dem zweiten Wagenkasten (1.4) zueinander im Wesentlichen parallel sind, insbesondere im Wesentlichen kollinear sind.

4. Fahrzeug nach einem der vorhergehenden Ansprüche, **dadurch gekennzeichnet, dass** wenigstes die erste Gelenkeinrichtung (2) derart ausgebildet ist, dass sie Nickbewegungen zwischen dem ersten Wagenkasten (1.3) und dem zweiten Wagenkasten (1.4) in einer die erste Längsachse (1.6) und die erste Hochachse (1.5) enthaltenden Ebene im Wesentlichen unterbindet.

5. Fahrzeug nach einem der vorhergehenden Ansprüche, **dadurch gekennzeichnet, dass** die erste Gelenkeinrichtung (2) nach Art eines gleichschenkligen Trapezgelenks ausgebildet ist.

6. Fahrzeug nach Anspruch 5, **dadurch gekennzeichnet, dass** das Trapezgelenk (2) zwei bei einem Wankwinkel gleich Null nicht parallele Schenkelelemente (2.3, 2.4) aufweist.

7. Fahrzeug nach Anspruch 5 oder 6, **dadurch gekennzeichnet, dass** sich das Trapezgelenk (2) im Wesentlichen in einer senkrecht zur ersten Hochachse (1.5) verlaufenden Gelenkebene erstreckt.

8. Fahrzeug nach einem der Ansprüche 5 bis 7, **dadurch gekennzeichnet, dass**
- das Trapezgelenk (2) einen Ausgleichshebel (2.2), eine erste Pendelstütze (2.3) und eine zweite Pendelstütze (2.4) umfasst, wobei die erste Pendelstütze (2.3) und die zweite Pendelstütze (2.4) die Trapezschenkel bilden und insbesondere dieselbe Länge aufweisen,
- der Ausgleichshebel (2.2) ein erstes Ende und ein zweites Ende aufweist und in seinem Mittenbereich um die erste Schwenkachse (2.1) schwenkbar am ersten Wagenkasten (1.3) angelenkt ist,
- die erste Pendelstütze (2.3)
- in einem ersten Anlenkpunkt am ersten Ende des Ausgleichshebels (2.2) um eine zur ersten Schwenkachse (2.1) parallele Achse schwenkbar angelenkt ist sowie
- in einem zweiten Anlenkpunkt am zweiten Wagenkasten (1.4) um eine zur ersten Schwenkachse (2.1) parallele Achse schwenkbar angelenkt ist, und
- die zweite Pendelstütze (2.4)
- in einem dritten Anlenkpunkt am zweiten Ende des Ausgleichshebels (2.2) um eine zur ersten Schwenkachse (2.1) parallele Achse schwenkbar angelenkt ist sowie
- in einem vierten Anlenkpunkt am zweiten Wagenkasten (1.4) um eine zur ersten Schwenkachse (2.1) parallele Achse schwenkbar angelenkt ist.

9. Fahrzeug nach Anspruch 8, **dadurch gekennzeichnet, dass** der Abstand zwischen dem ersten Anlenkpunkt und dem dritten Anlenkpunkt kleiner ist als der Abstand zwischen dem zweiten Anlenkpunkt und dem vierten Anlenkpunkt.

10. Fahrzeug nach einem der vorhergehenden Ansprüche, **dadurch gekennzeichnet, dass** die erste Gelenkeinrichtung (2) in Richtung der ersten Hochachse (1.5) oberhalb der zweiten Gelenkeinrichtung (3) angeordnet ist.

11. Fahrzeug nach Anspruch 10, **dadurch gekennzeichnet, dass** die erste Gelenkeinrichtung (2) im Dachbereich des ersten Wagenkastens (1.3) angeordnet ist.

12. Fahrzeug nach einem der vorhergehenden Ansprüche, **dadurch gekennzeichnet, dass** zur Begrenzung und/oder Dämpfung der Wankbewegungen zwischen dem ersten Wagenkasten (1.3) und dem zweiten Wagenkasten (1.4) ein in Richtung der Wankbewegung wirkender Querdämpfer (4) mit dem ersten Wagenkasten (1.3) und dem zweiten Wagenkasten (1.4) verbunden ist.

13. Fahrzeug nach Anspruch 12, **dadurch gekennzeichnet, dass** der Querdämpfer (4) im Bereich der ersten Gelenkeinrichtung (2) vorgesehen ist.

14. Fahrzeug nach einem der vorhergehenden Ansprüche, **dadurch gekennzeichnet, dass**
- eine den ersten Wagenkasten (1.3) umfassende erste Fahrzeugeinheit (1.1) vorgesehen ist,
- eine den zweiten Wagenkasten (1.4) umfassende zweite Fahrzeugeinheit (1.2) vorgesehen ist und
- eine der beiden Fahrzeugeinheiten (1.1, 1.2) als radlose Fahrzeugeinheit ausgebildet ist.

## Claims

1. Vehicle, in particular a rail vehicle, with a first car body (1.3) and an adjacent second car body (1.4), connected by means of a first joint device (2) and a second joint device (3), wherein
- the first joint device (2) and the second joint device (3) are arranged offset along a first height axis (1.5) of the first car body (1.3),
- the first car body (1.3) and the second car body (1.4) are pivotably connected by the first joint device (2) about a first pivot axis (2.1) parallel to the first height axis (1.5), and
- the first car body (1.3) and the second car body (1.4) are pivotably connected by the second joint device (3) such as to pivot about a second pivot axis (3.1) parallel to the first height axis (1.5),
**characterised in that**
- at least the first joint device (2) is designed in the manner of a trapezoidal joint, which has a base (2.2), which in its middle area is linked to the first car body (1.3) rotatable in a manner about the first pivot axis (2.1), wherein the trapezoidal joint allows for rolling movements between the first car body (1.3) and the second car body (1.4) about a roll axis parallel to the first longitudinal axis (1.6) of the first car body (1.3).

2. Vehicle according to Claim 1, **characterised in that** the roll axis runs essentially through the second joint device (3).

3. Vehicle according to Claim 1 or 2, **characterised in that** the first pivot axis (2.1) and the second pivot axis (3.1), with a roll angle equal to zero between the first car body (1.3) and the second car body (1.4), are essentially parallel to one another and, in particular, are essentially collinear.

4. Vehicle according to any one of the preceding claims, **characterised in that** at least the first joint device (2) is designed in such a way that it essentially prevents pitching movements between the first car body (1.3) and the second car body (1.4) in a plane containing the first longitudinal axis (1.6) and the first height axis (1.5).

5. Vehicle according to any one of the preceding claims**, characterised in that** the first joint device (2) is designed in the manner of an isosceles trapezoidal joint.

6. Vehicle according to Claim 5, **characterised in that** the trapezoidal joint (2), at a roll angle equal to zero, has two non-parallel pivot elements (2.3, 2.4).

7. Vehicle according to Claim 5 or 6, **characterised in that** the trapezoidal joint (2) extends in a joint plane running essentially perpendicular to the first height axis (1.5).

8. Vehicle according to any one of Claims 5 to 7, **characterised in that**
- the trapezoidal joint (2) comprises a compensation lever (2.2), a first pendulum support (2.3) and a second pendulum support (2.4), wherein the first pendulum support (2.3) and the second pendulum support (2.4) form the trapezoidal limbs and, in particular have the same length,
- the compensation lever (2.2) has a first end and a second end and in its middle area is linked to the first car body (1.3) in a pivoting manner about the first pivot axis (2.1),
- the first pendulum support (2.3)
- is linked at a first linking point to the first end of the compensation lever (2.2) such as to pivot about an axis parallel to the first pivot axis (2.1) and
- is linked at a second linking point to the second car body (1.4) such as to pivot about an axis parallel to the first pivot axis (2.1) and
- the second pendulum support (2.4)
- is linked at a third linking point to the second end of the compensation lever (2.2) such as to pivot about an axis parallel to the first pivot axis (2.1) and
- is linked at a fourth linking point to the second car body (1.4) such as to pivot about an axis parallel to the first pivot axis (2.1).

9. Vehicle according to Claim 8**, characterised in that** the distance between the first linking point and the third linking point is less than the distance between the second linking point and the fourth linking point.

10. Vehicle according to any one of the preceding claims, **characterised in that** the first joint device (2) is arranged in the direction of the first height axis (1.5) above the second joint device (3).

11. Vehicle according to Claim 10, **characterised in that** the first joint device (2) is arranged in the roof area of the first car body (1.3).

12. Vehicle according to any one of the preceding claims, **characterised in that,** in order to limit and/or attenuate the roll movements between the first car body (1.3) and the second car body (1.4), a transverse damping element (4) taking effect in the direction of the roll movement is connected to the first car body (1.3) and the second car body (1.4).

13. Vehicle according to Claim 12, **characterised in that** the transverse damping element (4) is provided in the area of the first joint device (2).

14. Vehicle according to any one of the preceding claims, **characterised in that**
- a first vehicle unit (1.1) comprising the first car body (1.3) is provided,
- a second vehicle unit (1.2) comprising the second car body (1.4) is provided and
- one of the two vehicle units (1.1, 1.2) is designed as a wheel-less vehicle unit.

## Revendications

1. Véhicule, en particulier un véhicule ferroviaire, ayant une première caisse (1.3) et une deuxième caisse adjacente (1.4), connectées au moyen d'un premier dispositif d'articulation (2) et d'un deuxième dispositif d'articulation (3), dans lequel
- le premier dispositif d'articulation (2) et le deuxième dispositif d'articulation (3) sont disposés de manière décalée le long d'un premier axe de hauteur (1.5) de la première caisse (1.3),
- la première caisse (1.3) et la deuxième caisse (1.4) sont connectées par le premier dispositif d'articulation (2) de manière à pivoter autour d'un premier axe de pivotement (2.1) parallèle au premier axe de hauteur (1.5), et
- la première caisse (1.3) et la deuxième caisse (1.4) sont connectées par le deuxième dispositif d'articulation (3) de manière à pivoter autour d'un deuxième axe de pivotement (3.1) parallèle au premier axe de hauteur (1.5),
**caractérisé en ce que**
- au moins le premier dispositif d'articulation (2) est conçu à la manière d'une articulation trapézoïdale, qui a une base (2.2), qui au niveau de sa région centrale est connectée de manière articulée rotative à la première caisse (1.3) autour du premier axe de pivotement (2.1), dans lequel l'articulation trapézoïdale permet des mouvements de roulis entre la première caisse (1.3) et la deuxième caisse (1.4) autour d'un axe de roulis parallèle au premier axe longitudinal (1.6) de la première caisse (1.3).

2. Véhicule selon la revendication 1, **caractérisé en ce que** l'axe de roulis s'étend essentiellement au travers du deuxième dispositif d'articulation (3).

3. Véhicule selon la revendication 1 ou la revendication 2, **caractérisé en ce que** le premier axe de pivotement (2.1) et le deuxième axe de pivotement (3.1), avec un angle de roulis égal à zéro entre la première caisse (1.3) et la deuxième caisse (1.4), sont essentiellement parallèles l'un par rapport à l'autre et sont, en particulier essentiellement colinéaires.

4. Véhicule selon l'une quelconque des revendications précédentes, **caractérisé en ce qu'**au moins le premier dispositif d'articulation (2) est conçu d'une telle manière qu'il empêche essentiellement les mouvements de tangage entre la première caisse (1.3) et la deuxième caisse (1.4) dans un plan contenant le premier axe longitudinal (1.6) et le premier axe de hauteur (1.5).

5. Véhicule selon l'une quelconque des revendications précédentes, **caractérisé en ce que** le premier dispositif d'articulation (2) est conçu à la manière d'une articulation trapézoïdale isocèle.

6. Véhicule selon la revendication 5, **caractérisé en ce que** l'articulation trapézoïdale (2), à un angle de roulis égal à zéro, a deux éléments de côté non parallèles (2.3, 2.4).

7. Véhicule selon la revendication 5 ou la revendication 6, **caractérisé en ce que** l'articulation trapézoïdale (2) s'étend dans un plan d'articulation s'étendant essentiellement perpendiculairement au premier axe de hauteur (1.5).

8. Véhicule selon l'une quelconque des revendications 5 à 7, **caractérisé en ce que**
- l'articulation trapézoïdale (2) comporte un levier de compensation (2.2), un premier support à balancier (2.3) et un deuxième support à balancier (2.4), dans lequel le premier support à balancier (2.3) et le deuxième support à balancier (2.4) forment les côtés trapézoïdaux et ont, en particulier, la même longueur,
- le levier de compensation (2.2) a une première extrémité et une deuxième extrémité et dans sa région centrale est connecté de manière articulée à la première caisse (1.3) d'une manière pivotante autour du premier axe de pivotement (2.1),
- le premier support à balancier (2.3)
- est connecté de manière articulée au niveau d'un premier point d'articulation au niveau de la première extrémité au levier de compensation (2.2) de manière à pivoter autour d'un axe parallèle au premier axe de pivotement (2.1) et
- est connecté de manière articulée au niveau d'un deuxième point d'articulation a la deuxième caisse (1.4) de manière à pivoter autour d'un axe parallèle au premier axe de pivotement (2.1) et
- le deuxième support à balancier (2.4)
- est connecté de manière articulée au niveau d'un troisième point d'articulation au niveau de la deuxième extrémité au levier de compensation (2.2) de manière à pivoter autour d'un axe parallèle au premier axe de pivotement (2.1) et
- est connecté de manière articulée au niveau d'un quatrième point d'articulation a la deuxième caisse (1.4) de manière à pivoter autour d'un axe parallèle au premier axe de pivotement (2.1).

9. Véhicule selon la revendication 8, **caractérisé en ce que** la distance entre le premier point d'articulation et le troisième point d'articulation est inférieur à la de distance entre le deuxième point d'articulation et le quatrième point d'articulation.

10. Véhicule selon l'une quelconque des revendications précédentes, **caractérisé en ce que** le premier dispositif d'articulation (2) est disposé dans la direction du premier axe de hauteur (1.5) au-dessus du deuxième dispositif d'articulation (3).

11. Véhicule selon la revendication 10, **caractérisé en ce que** le premier dispositif d'articulation (2) est disposé dans la région de toit de la première caisse (1.3).

12. Véhicule selon l'une quelconque des revendications précédentes, **caractérisé en ce que**, afin de limiter et/ou d'atténuer les mouvements de roulis entre la première caisse (1.3) et la deuxième caisse (1.4), un élément amortisseur transversal (4) agissant dans la direction du mouvement de roulis est connecté à la première caisse (1.3) et à la deuxième caisse (1.4).

13. Véhicule selon la revendication 12, **caractérisé en ce que** l'élément amortisseur transversal (4) est mis en oeuvre dans la région du premier dispositif d'articulation (2).

14. Véhicule selon l'une quelconque des revendications précédentes, **caractérisé en ce que**
- une première unité de véhicule (1.1) comportant la première caisse (1.3) est mise en oeuvre,
- une deuxième unité de véhicule (1.2) comportant la deuxième caisse (1.4) est mise en oeuvre et
- l'une quelconque des deux unités de véhicule (1.1, 1.2) est conçue comme étant une unité de véhicule sans roue.
